# EUROPÄISCHE PATENTSCHRIFT

(11) **EP 0 473 902 B1**
(45) Veröffentlichungstag und Bekanntmachung des Hinweises auf die Patenterteilung: **11.10.1995**
(21) Anmeldenummer: 91111268.8
(22) Anmeldetag: 06.07.1991
(51) Int. Cl.: B42B 4/00

(54) **Vorrichtung zum Drahtheften von mehrteiligen Druckereierzeugnissen**
Device for stapling multiple-part printed products
Dispositif d'agrafage de produits imprimés composés

(30) Priorität: 06.08.1990 CH 2564/90
(43) Veröffentlichungstag der Anmeldung: 11.03.1992
(73) Patentinhaber: Ferag AG, CH-8340 Hinwil (CH)
(72) Erfinder: Meier, Jacques, CH-8344 Bäretswil (CH)
(74) Vertreter: Patentanwälte Schaad, Balass, Menzl & Partner AG

(56) Entgegenhaltungen:
- EP-A- 0 205 144
- EP-A- 0 399 317
- CH-A- 459 145
- DE-A- 3 203 376
- FR-A- 834 556
- GB-A- 740 079
- GB-A- 2 123 389
- US-A- 1 534 141
- US-A- 1 711 960
- US-A- 4 792 077

## Beschreibung

Die vorliegende Erfindung betrifft eine Vorrichtung zum Drahtheften von mehrteiligen Druckereierzeugnissen, insbesondere Zeitungen, Zeitschriften, Broschüren und dergleichen, gemäss Oberbegriff des Anspruches 1.

In der DE-A-32 03 376 ist eine Heftvorrichtung beschrieben, bei der die zu heftenden Erzeugnisse zwischen jeweils zusammenwirkenden Klammersetzelementen und Klammerbiegeelementen hindurchgeführt werden. Die Klammersetzelemente und die Klammerbiegeelemente sind jeweils an einer endlosen, umlaufend angetriebenen Kette befestigt, deren eine Trum parallel zur Bewegungsrichtung der Erzeugnisse und benachbart zur Bewegungsbann der letzteren verläuft. Die Klammersetzelemente und die letzteren während des Heftvorganges gegenüberliegenden Klammerbiegeelemente laufen während der Heftung synchron mit den Erzeugnissen mit.

Zur Bildung der zu setzenden Klammern ist ein weiterer Rundlauf vorgesehen, der durch an einer endlosen, umlaufend angetriebenen Kette angebrachte Patrizen gebildet wird. An der Umlaufbahn dieser Patrizen ist ein Drahtabschnittspender angeordnet, der an die jeweils vorteilaufende Patrize ein gerades Drahtstück abgibt. Letzteres wird beim Zusammentreffen einer Patrize mit einem als Matrize wirkenden Klammersetzelement zu einer U-förmigen Klammer gebogen, die vom Klammersetzelement zum Heftbereich transportiert und dort in ein Erzeugnis eingedrückt wird.

Diese Heftvorrichtung ist von verhältnismässig aufwendiger Konstruktion, sind doch drei Rundläufe nötig, nämlich einen für die die geraden Drahtstücke zuführenden Patrizen, einen für die mit letzteren zur Bildung der Klammern zusammenwirkenden und die Klammern in die Erzeugnisse eindrückenden Klammersetzelemente sowie einen für die Klammerbiegeelemente. Im weiteren werden die Klammern nur entlang einer in Bewegungsrichtung der Erzeugnisse verlaufenden Richtung gesetzt.

In der US-A-4,792,077 ist nun eine vereinfachte Ausführung der vorstehend erläuterten Vorrichtung beschrieben, bei der nur noch zwei Kettenrundläufe vorgesehen sind. Die Ketten der Rundläufe werden über Umlenkräder geführt und liegen sich mit einem zwischen den Umlenkrädern liegenden Abschnitt gegenüber. Die Kette eines Kettenrundlaufes läuft an einem Drahtabschnittspender vorbei, wobei gewissen Kettengliedern gerade Drahtabschnitte übergeben werden, die sich in Umlaufrichtung der Kette erstrecken. Die zu heftenden Erzeugnisse werden mittels eines Zuförderers den beiden Kettenrundläufen zugeführt und zwischen die beiden sich gegenüberliegenden Abschnitte der beiden Kettenrundläufe eingeführt und dabei satteldachförmig gebogen. Der weitere Transport der Erzeugnisse erfolgt dann durch Festklemmen zwischen den Gliedern der beiden Kettenrundläufe. Letztere übernehmen damit die Doppelaufgabe des Setzens der Drahtklammern und des Vorwärtstransportes.

Da die zu heftenden Erzeugnisse mit ihrer Falzlinie in deren Förderrichtung verlaufend zugeführt und durch die Kettenrundläufe weitertransportiert werden, erfolgt das Setzen der Drahtklammern entlang dieser Falzlinien in Längsrichtung der Erzeugnisse. Wird ein Erzeugnis mit zwei Klammern versehen, so erfolgt somit das Setzen der Drahtklammern für ein Produkt jeweils zeitlich nacheinander.

Der vorliegenden Erfindung liegt nun die Aufgabe zugrunde, eine Vorrichtung zum Drahtheften von mehrteiligen Druckereierzeugnissen der eingangs genannten Art zu schaffen, welche es bei einfacher Konstruktion ermöglicht, sowohl als Einzelprodukte wie auch als Bahnen vorliegende Druckereierzeugnisse zuverlässig und einwandfrei quer zur Richtung der Vorwärtsbewegung der zu heftenden Erzeugnisse zu heften.

Diese Aufgabe wird erfindungsgemäss durch die Merkmale des kennzeichnenden Teils des Anspruches 1 gelöst.

Die erfindungsgemässe Vorrichtung eignet sich insbesondere zum Heften von Bahnen oder Einzelprodukten in der Falzauslage einer Rotationsdruckmaschine.

Im folgenden werden anhand der Zeichnung Ausführungsbeispiele des Erfindungsgegenstandes näher erläutert. Es zeigen rein schematisch:
- Fig. 1 und 2: in Seitenansicht eine erste Ausführungsform einer Drahtheftvorrichtung zum Heften von Bahnen (Fig. 1) bzw. Einzelprodukten (Fig. 2),
- Fig. 3 und 4: ebenfalls in Seitenansicht eine zweite Ausführungsform einer Drahtheftvorrichtung zum Heften von Bahnen (Fig. 3) bzw. Einzelprodukten (Fig. 4),
- Fig. 5 und 6: in Seitenansicht bzw. Vorderansicht eine dritte Ausführungsform einer Drahtheftvorrichtung zum Heften von Bahnen,
- Fig. 7 und 8: in zu den Figuren 5 und 6 vergleichbarer Darstellung eine Variante der dritten Ausführungsform einer Drahtheftvorrichtung zum Heften von Einzelprodukten,
- Fig. 9: in Seitenansicht die Falzauslage einer Rotationsdruckmaschine mit einer erfindungsgemässen Drahtheftvorrichtung,
- Fig. 10: in einem Schnitt im wesentlichen entlang der Linie X-X in Fig. 1 eine mögliche konstruktive Ausgestaltung der Heftvorrichtung,
- Fig. 11: die in Fig. 10 gezeigte Vorrichtung in Draufsicht,
- Fig. 12: einen Schnitt entlang der Linie XII-XII in Fig 10,
- Fig. 13: in Seitenansicht einen in der Vorrichtung gemäss den Figuren 10 bis 12 verwendeten Heftkopf,
- Fig. 14: einen Schnitt entlang der Linie XIV-XIV in Fig. 13, und
- Fig. 15 bis 17: den Heftkopf gemäss den Figuren 13 und 14 in drei verschiedenen Phasen eines Arbeitszyklus.

In den Figuren 1 und 2 sind in Seitenansicht und rein schematisch zwei Varianten einer ersten Ausführungsform einer Drahtheftvorrichtung gezeigt. Die Variante gemäss Fig. 1 dient zum Heften von in der Form einer Bahn zugeführten Druckereierzeugnisse, während die Variante gemäss Fig. 2 zum Heften von einzeln zugeführten Druckereierzeugnissen vorgesehen ist.

Bei beiden Varianten ist eine Heftkopfanordnung 1 sowie eine mit dieser zusammenwirkende Klammerschliessanordnung 2 vorgesehen, zwischen denen die geradlinige Bewegungsbahn 3 der zu heftenden Druckereierzeugnisse 4, wie Zeitungen, Zeitschriften, Broschüren und dergleichen, hindurchverläuft. Bei der Variante gemäss Fig. 1 sind die einzelnen Druckereierzeugnisse 4 Teil einer Bahn W und werden nach erfolgter Heftung entlang der Schnittlinien 5 voneinander getrennt. Bei der Variante gemäss Fig. 2 werden die Druckereierzeugnisse 4 einzeln entlang der Bewegungsbahn 3 zwischen Heftkopfanordnung 1 und Klammerschliessanordnung 2 hindurchgeführt.

Zur Bewegung der Bahn W (Fig. 1) in Richtung des Pfeiles A ist eine Förderanordnung 6 vorgesehen, die in Fig. 1 als Förderwalzenpaar dargestellt ist.

Die Heftkopfanordnung 1 weist Heftköpfe 7 auf, die in einem gegenseitigen Abstand an einem endlosen Zugorgan 8, z.B. einer Kette, befestigt ist, welche über zwei als Umlenkräder ausgebildete Umlenkorgane 9 und 10 geführt und in Richtung des Pfeiles B umlaufend angetrieben ist. Der der Bewegungsbann 3 der Druckereierzeugnisse 4 zugekehrte Trum 8a der Kette 8 verläuft etwa parallel zur Bewegungsrichtung A der Bahn W. Dies bedeutet, dass die Umlaufbann U der Heftköpfe 7 einen Abschnitt aufweist, der parallel zur Bewegungsbahn 3 der Druckereierzeugnisse 4 verläuft. Innerhalb der Umlaufbahn U der Heftköpfe 7 ist eine allen Heftköpfen 7 gemeinsame Drahtabschnittspendeeinheit 11 angeordnet, welche an dieser Umlaufbahn U angeordnet ist und dem jeweils vorbeilaufenden Heftkopf 7 ein gerades Drahtstück übergibt, das während der anschliessenden Weiterbewegung des Heftkopfes 7 zu einer U-förmigen Klammer gebogen wird, wie das noch erläutert werden wird.

Die unterhalb der Bewegungsbahn 3 der Druckereierzeugnisse 4 angeordnete Klammerschliessanordnung 2 weist eine Anzahl von Gegenauflagen 12 auf, welche mit einer nicht näher dargestellten Schliessanordnung zum Umbiegen der Schenkel der Drahtklammern versehen sind. Die Gegenauflagen 12 sind ebenfalls an einem als Kette ausgebildeten Zugorgan 13 befestigt, welches über Umlenkorgane 14 und 15 (Umlenkräder) geführt ist. Die Kette 13 und damit die Gegenauflagen 12 werden in Richtung des Pfeiles C umlaufend angetrieben. Der der Bewegungsbahn 3 der Druckereierzeugnisse 4 zugekehrte Trum 13a der Kette 13 verläuft im wesentlichen parallel zu dieser Bewegungsbahn 3. Die Umlaufbahn V der Gegenauflagen 12 weist somit ebenfalls einen Abschnitt auf, der parallel zur Bewegungsbahn 3 der Druckereierzeugnisse 4 verläuft. Die Heftköpfe 7 und die Gegenauflagen 12 sind so angeordnet, dass in dem mit Z bezeichneten Heftbereich jeweils ein Heftkopf 7 mit einer Gegenauflage 12 zum Zusammenwirken kommen, wobei die Umlaufgeschwindigkeit von Heftköpfen 7 und Gegenauflagen 12 der Bewegungsgeschwindigkeit der Bahn W entspricht.

Im Heftbereich wird die wie bereits erwähnt im Heftkopf 7 geformte Drahtklammer in das zu heftende, mehrlagige Druckereierzeugnis 4 eingedrückt, wobei die Schenkel der Drahtklammer durch die mitlaufende Gegenauflage 12 umgebogen werden. Da während des Heftens die Heftköpfe 7 und die Gegenauflagen 12 sich synchron mit dem Heftgut 4 bewegen, steht für den Heftvorgang eine gewisse Zeit zur Verfügung, was ein einwandfreies Heften ermöglicht.

Die Drahtklammern werden in Richtung von späteren Falzlinien 16 gesetzt, die rechtwinklig zur Bewegungsrichtung A der Druckereierzeugnisse 4 verlaufen. Im Regelfall werden entlang dieser späteren Falzlinie 16 mindestens zwei Klammern gesetzt, was bedeutet, dass eine zweite Heftkopfanordnung und eine zweite Klammerschliessanordnung der gezeigten Art vorgesehen ist, die in Fig. 1 nicht sichtbar ist.

Eine mögliche konstruktive Ausgestaltung der Heftkopfanordnung 1 und der Klammerschliessanordnung 2 wird anhand der Figuren 10 bis 17 noch erläutert werden.

Die Variante gemäss Fig. 2 unterscheidet sich von der in Fig. 1 gezeigten Variante nur dadurch, dass für die Zuführung der als Einzelprodukte vorliegenden Druckereierzeugnisse 4 ein Bandförderer 17 vorgesehen ist. Oberhalb dieses Bandförderers 17 ist vor der Heftstation ein Förderband 18 vorgesehen, das auf der obenliegenden Seite der Druckereierzeugnisse 4 zur Auflage kommt. Der Heftvorgang spielt sich bei der Variante gemäss Fig. 2 gleich ab, wie das anhand der Fig. 1 beschrieben wurde.

Die in den Figuren 3 und 4 gezeigte zweite Ausführungsform unterscheidet sich von der ersten Ausführungsform gemäss den Figuren 1 und 2 durch eine andere Ausbildung der Klammerschliessanordnung 2. In den Figuren 3 und 4 sind die mit Schliessanordnungen versehenen Gegenauflagen 12 am Umfang einer Trommel 19 angeordnet, die in Richtung des Pfeiles C umlaufend angetrieben ist. Die Bahn W (Fig. 3) bzw. die einzelnen Druckereierzeugnisse 4 (Fig. 4) werden entlang einer gekrümmten Bewegungsbahn 3 über die Trommel 19 geführt. Die die Heftköpfe 7 tragende Kette 8 ist auf nicht näher dargestellte Weise derart geführt, dass der der Bewegungsbann 3 der Druckereierzeugnisse 4 zugekehrte Trum 8a gekrümmt verläuft, so dass der zugeordnete Abschnitt der Umlaufbahn U der Heftköpfe 7 im Heftbereich Z wieder etwa parallel zur Bewegungsbahn der Druckereierzeugnisse 4 verläuft, d. h. im wesentlichen zur Drehachse 19a der Trommel 19 koaxial. Die Heftköpfe 7 bewegen sich somit entlang einer etwa nierenförmigen Umlaufbahn U, während die Umlaufbahn V der Gegenauflagen 12 kreisförmig ist.

Das Heften erfolgt bei der Ausführungsform gemäss den Figuren 3 und 4 im Heftbereich Z im wesentlichen auf die anhand der Figuren 1 und 2 beschriebene Weise.
Die in Fig. 4 gezeigte Variante unterscheidet sich von der Variante gemäss Fig. 3, welche zum Heften von Bahnen W dient, dadurch, dass zum Führen der einzeln anfallenden Druckereierzeugnisse 4 Förderbänder 20 und 21 vorgesehen sind, die um Umlenkrollen 22 und über die Trommel 19 geführt sind. Die Druckereierzeugnisse 4 werden durch die in Richtung der Pfeile A' umlaufenden Förderbänder 20, 21 gehalten und entlang der Bewegungsbahn 3 in Richtung des Pfeiles A gefördert.

Auch bei der Ausführungsform gemäss den Figuren 3 und 4 sind zwei identische Heftkopfanordnungen 1 sowie zwei Klammerschliessanordnungen 2 vorhanden. Dabei können die Gegenauflagen 12 beider Klammerschliessanordnungen 2 auf demselben Rotor 19 angeordnet sein.

In den Figuren 5 und 6 sowie 7 und 8 ist eine dritte Ausführungsform einer Drahtheftvorrichtung gezeigt, wobei bei der Variante gemäss den Figuren 5 und 6 Bahnen W, die durch die zu heftenden Druckereierzeugnisse 4 gebildet sind, verarbeitet werden, während die Variante gemäss den Figuren 7 und 8 dazu dient, einzeln zugeführte Druckereierzeugnisse 4 zu heften. Im übrigen entsprechen sich diese beiden Varianten weitgehend.

Bei der Ausführungsform gemäss den Figuren 5 bis 8 sind wie bereits früher beschrieben zwei Heftkopfanordnungen 1, 1' sowie zwei Klammerschliessanordnungen 2, 2' vorhanden, welche in einer quer zur Bewegungsrichtung A der Druckereierzeugnisse 4 verlaufenden Richtung voneinander beabstandet sind (s. Figuren 6 und 8). Die Klammerschliessanordnung 2 bzw. 2' ist dabei gleich ausgebildet wie diejenige der Ausführungsform gemäss den Figuren 3 und 4. Die Gegenauflagen 12 sind nämlich auf einer in Richtung des Pfeiles C umlaufend angetriebenenen Trommel 19 befestigt und bewegen sich somit entlang einer kreisförmigen Umlaufbahn V.

Die Heftkopfanordnungen 1 bzw. 1' unterscheiden sich jedoch von denjenigen, die in den Figuren 3 und 4 gezeigt sind. Die Heftköpfe 7 werden entlang einer Umlaufbahn U bewegt, welche um die Trommel 19 herum verläuft. Der im Heftbereich Z liegende Abschnitt dieser Umlaufbahn U ist dabei koaxial zur Drehachse 19a der Trommel 19.

Wie die Figuren 6 und 8 zeigen, ist jeder Heftkopf 7 an einem Tragarm 23 bzw. 23' befestigt, der in Achsrichtung der Trommel 19 verschiebbar in einer Halterung 24 bzw. 24' gelagert ist. Diese Halterungen 24, 24' sitzen auf der Welle 19b der Trommel 19 und drehen mit diesem synchron mit.

Während des Heftvorganges, d.h. im Heftbereich Z, befinden sich die Tragarme 23, 23' in ihrer eingefahrenen Position, in der die Heftköpfe 7 der zugeordneten Gegenauflage 12 gegenüberliegen. In dieser Arbeitsstellung der Heftköpfe 7 werden diese zur Durchführung des Heftvorganges in Richtung des Pfeiles D bewegt, z.B. mittels Steuerhebeln oder Kulissen. Nach Verlassen des Heftbereiches Z werden die Heftköpfe 7 dann wieder abgehoben. Zudem werden die Tragarme 23, 23' in Richtung der Pfeile E zurückgefahren, so dass die Heftköpfe 7 in eine Position gebracht werden, in der sie sich ausserhalb der Bewegungsbahn 3 der gehefteten Druckereierzeugnisse befinden und somit deren Ablaufen von der Trommel 19 nicht beeinträchtigen. In dieser zurückgefahrenen Stellung laufen die Heftköpfe 7 an der Drahtabschnittspendeeinheit 11 bzw. 11' vorbei und übernehmen dort ein gerades Drahtstück, das dann während der Weiterbewegung zu einer U-förmigen Drahtklammer gebogen wird, wie das bereits anhand der Fig. 1 erläutert wurde. Im übrigen erfolgt das Heften gleich wie bei den vorangehend beschriebenen Ausführungsformen. In den Figuren 6 und 8 sind mit 25 die bereits gesetzten Klammern bezeichnet.

Bei der in den Figuren 7 und 8 gezeigten Variante ist ein die Trommel umschlingendes endloses Halteband 26 vorhanden, welches über Umlenkrollen 27 geführt ist und das die einzeln zugeführten Druckereierzeugnisse 4 über die Trommel 19 führt.

In Fig. 9 ist rein schematisch eine mit einer erfindungsgemässen Drahtheftvorrichtung versehene Falzauslage einer Rotationsdruckmaschine dargestellt. Diese Falzauslage 28 ist an sich von bekannter Bauart und wird daher im folgenden nur kurz erläutert.

Die aus zusammenhängenden Druckereierzeugnissen gebildete, gefaltete Bahn W (Strang) wird mittels eines Zugwalzenpaares 29 zwischen zwei Perforierwalzen 30 hindurchgezogen, welche an der Bahn W eine Querperforation anbringen. Die Bann W läuft dann zwischen einem Messerzylinder 31 und einem Sammelzylinder 32 hindurch, wobei die Bahn W in Querrichtung geschnitten wird. Die geschnittenen Druckereierzeugnisse 4 werden durch im Sammelzylinder 32 angeordnete Halteanordnungen 33 (Nadel- oder Greifersysteme) festgehalten. Die am Umfang des Sammelzylinders 32 aufliegenden Druckereierzeugnisse 4 werden dann einem Falzklappenzylinder 34 übergeben und dabei ein weiteres Mal gefaltet. Dabei wirkt jeweils ein am Sammelzylinder 32 vorgesehenes Falzmesser 35 mit einer Falzklappe 36 zusammen, welche Teil des Falzklappenzylinders 34 bildet. Von letzterem gelangen die gefalzten Druckereierzeugnisse 4 über ein Umlenkrad 37 in die Abteile eines Auslegerades 38, von wo die Druckereierzeugnisse 4 in Schuppenformation auf ein Auslageband 39 abgelegt werden. Soweit ist die Falzauslage 28 wie bereits beschrieben von herkömmlicher Bauart. Diese Falzauslage 28 ist nun mit einer erfindungsgemässen Drahtheftvorrichtung ausgerüstet, welche im wesentlichen der in den Figuren 7 und 8 gezeigten Variante entspricht.

Die Klammerschliessanordnung 2 ist in dem Sammelzylinder 32 integriert. Die Gegenauflagen 12 befinden sich dabei im Bereich der Falzmesser 35 und bewegen sich entlang einer kreisförmigen Umlaufbahn V. Die Gegenauflagen 12 können z.B. statisch wirkende Umbieger sein, wie das in der GB-PS 740,079 gezeigt ist. Daneben ist es auch denkbar, die Gegenauflagen 12 mit gesteuerten Umbiegern zu versehen, wie das anhand der Fig. 10 noch erläutert werden wird.

Die Heftköpfe 7 der Heftkopfanordnung 1 laufen synchron mit dem Sammelzylinder 32 bzw. den Gegenauflagen 12 entlang einer geschlossenen Umlaufbahn U um, die um den Sammelzylinder 32 herum verläuft. An dieser Umlaufbann U ist, wie anhand der Figuren 1 bis 8 beschrieben, eine Drahtabschnittspendeeinheit 11 angeordnet, an der die Heftköpfe 7 vorbeilaufen und dabei ein gerades Drahtstück mitnehmen. Letzteres wird während des Weiterlaufens der Heftköpfe 7 zum Heftbereich Z zu einer U-förmigen Klammer gebogen. Gleich wie anhand der Figuren 6 und 8 erläutert, sind die Heftköpfe 7 in Richtung der Achse 32a des Sammelzylinders 32 verschiebbar. Im Heftbereich Z befinden sich die Heftköpfe 7 in ihrer eingefahrenen Stellung, in der sie den Gegenauflagen 12 gegenüberliegen. Nach Verlassen des Heftbereiches Z werden die Heftköpfe 7 in ihre äussere Endstellung zurückbewegt, in der sie sich ausserhalb der Bewegungsbahn der Druckereierzeugnisse 4 befinden.

Das Heften erfolgt auf die anhand der Fig. 1 beschriebene Weise im Heftbereich Z. Da in diesem Heftbereich Z die Heftköpfe 7 und die zugeordnete Gegenauflage 12 synchron mit dem zu heftenden Druckereierzeugnis mitlaufen, steht für den Heftvorgang mehr Zeit zur Verfügung als bei bekannten Lösungen, wie sie beispielsweise in der bereits erwähnten GB-PS 740,079 und der EP-OS 0 205 144 (und der entsprechenden US-PS 4,750,661) beschrieben sind.

Es versteht sich, dass gleich wie anhand der Figuren 6 und 8 beschrieben zwei (oder mehr) gleichartige Heftkopfanordnungen 1 mit zugeordneter Klammerschliessanordnung 2 vorhanden sind, um in Richtung der späteren Falzlinie der Druckereierzeugnisse 4 zwei (oder mehr) Drahtklammern zu setzen.

Führt der Sammelzylinder 32 zum Sammeln von Druckereierzeugnissen zwei Umdrehungen aus, bevor die Druckereierzeugnisse an den Falzklappenzylinder 34 übergeben werden, so werden dementsprechend die Heftköpfe derart gesteuert, dass sie während der ersten Umdrehung nicht wirksam werden.

Als Variante zu der in Fig. 9 gezeigten Lösung ist es auch möglich, das Heften der Bahn W (Strang) auf die anhand der Figuren 1, 3 bzw. 5 und 6 beschriebene Weise vor dem Schneiden der Bahn W, d.h. also vor dem Messerzylinder 31, durchzuführen. Anders ausgedrückt, wäre dann dem Messerzylinder 31 und dem Sammelzylinder 32 eine Heftvorrichtung vorzuschalten, wie sie beispielsweise in den Figuren 1, 3 oder 5 und 6 gezeigt ist.

Bei einer weiteren möglichen Variante der Lösung gemäss Fig. 9 wird nach dem Sammelzylinder 32 und vor dem Falzaggregat eine Heftvorrichtung gemäss Fig. 2, 4 bzw. 7 und 8 eingeschaltet. Die Einzelprodukte 4 werden dann vom Sammelzylinder abgelöst, durch die Heftvorrichtung geführt und nach dem Heften gefaltet.

Anhand der Figuren 10 bis 17 wird nun im Zusammenhang mit der Fig. 1 eine mögliche konstruktive Ausbildung der Drahtheftvorrichtung und insbesondere deren Heftköpfe und deren Klammerschliessanordnung beschrieben. Diese Drahtheftvorrichtung kann selbstverständlich auch - gegebenenfalls modifiziert - bei anderen der gezeigten Ausführungsbeispiele Verwendung finden.

Bezugnehmend auf die Figuren 10 und 11 ist zu erkennen, dass die beiden Heftköpfe 7,7' an einem in Richtung des Pfeiles F heb- und senkbaren Querträger 40 befestigt sind, der an jedem seiner Enden über Tragteile 41, 42 auf je einer Rückstellfeder 43 abgestützt ist. Jede dieser Federn 43 ruht auf einer Führungsbuchse 44, 45, die an einer Kette 46 bzw. 47 verankert ist, welche in Führungen 48, 49 geführt ist. Die Führungsbuchsen 44, 45 sind von je einem verschiebbaren Bolzen 50, 51 durchsetzt, der am einen Ende mit dem zugeordneten Tragteil 41 bzw. 42 zusammenwirkt und am andern Ende ein Zentrierelement 52 bzw. 53 trägt, das auf einer weiteren Feder 54 abgestützt ist.

Jeder Tragteil 41, 42 ist am oberen Ende mit einer Steuerrolle 55, 56 versehen, die mit einer Kulisse 57, 58 zusammenwirkt. Der bewegte Teil jedes Heftkopfes 7 sitzt auf einer Welle 59 bzw. 60, die über eine Ueberlastkupplung 61, 62 mit einem Zahnrad 63 bzw. 64 verbunden ist. Letzteres kämmt mit einem weiteren Zahnrad 65 bzw. 66, das am Tragteil 41 bzw. 42 drehbar gelagert ist. An diesem Zahnrad 65, 66 ist eine Steuerrolle 67 bzw. 68 gelagert, die mit einer weiteren Kulisse 69 bzw. 70 zusammenzuwirken bestimmt ist. Am Zahnrad 65, 66 greift eine Rückstellfeder 71, die am anderen Ende mit dem Tragteil 41, 42 verbunden ist.

Die Gegenauflagen 12, 12' werden durch eine gemeinsame Auflageschiene 72 gebildet, die über Tragteile 73 an Ketten 74 bzw. 75 befestigt ist, die in Führungen 76 bzw. 77 laufen. Die Klammerschliessanordnung 2, 2' weist in der Gegenauflage 12, 12' bzw. in der Auflageschiene 72 bewegbar gelagerte Klammerschliesser 78, 79 (Fig. 10) auf, die über ein Betätigungsglied 80 gegen die Heftköpfe 7 anhebbar sind. Das Betätigungsglied 80 ist an beiden Enden an je einen Schwenkhebel 81 bzw. 82 gelagert. Am einen Schwenkhebel 82 greift ein Verbindungsglied 83 an, welches mit einem Betätigungshebel 84 verbunden ist. Letzterer trägt an seinem Ende eine Steuerrolle 85, die mit einer Kulisse 86 zusammenwirkt. Am Verbindungsglied 83 greift eine Rüskstellfeder 87 an.

Die Funktionsweise der in den Figuren 10 bis 12 gezeigten Anordnung ist wie folgt:
Sobald die Steuerrollen 55, 56 auf die im Heftbereich Z angeordneten Steuerkulissen 57, 58 auflaufen, wird der Querträger 40 zusammen mit den Heftköpfen 7 in Richtung des Pfeiles F nach unten zur synchron mitlaufenden Auflageschiene 72 bewegt. Dabei kommen die Zentrierelemente 52, 53 mit entsprechenden Zentrierabschnitten der Auflageschiene 72 in Eingriff, wodurch eine Zentrierung der Heftköpfe 7 und der Gegenauflagen 12 erfolgt. Bei der Weiterbewegung des Trägers 40 kommen nun die Kulissen 69, 70 zur Einwirkung auf die Steuerrollen 67, 68, was über die Zahnräder 63, 64, 65, 66 ein Drehen der Wellen 59 bzw. 60 zur Folge hat. Anhand der Figuren 13 bis 17 wird noch erläutert werden, was beim Drehen dieser Wellen 59, 60 geschieht.

Im Zuge des weiteren Durchlaufens des Heftbereiches Z durch die Heftköpfe 7 und die Gegenauflagen 12 werden nach dem Setzen der Klammern in das Druckereierzeugnis 4 die Klammerschliesser 78, 79 angehoben, wodurch die Enden der Drahtklammern auf an sich bekannte Weise umgebogen werden. Dieses Anheben der Klammerschliesser 78, 79 erfolgt beim Auflaufen der Steuerrolle 85 auf die Kulisse 86, was ein Verschwenken der Schwenkhebel 81, 82 im Gegenuhrzeigersinn und damit ein Anheben des Betätigungsgliedes 80 zur Folge hat.

Nach Beendigung des Heftvorganges laufen die Steuerrollen 55, 56; 67, 68 sowie 85 von den entsprechenden Kulissen 57, 58; 69, 70 bzw. 86 ab, was über die Rückstellfedern 43, 71 und 87 ein Rückstellen zur Folge hat.

Anhand der Figuren 13 bis 17 wird nun unter Bezugnahme auf den Heftkopf 7' der Aufbau der Heftköpfe 7, 7' erläutert, wobei in den Figuren 15 bis 17 nur noch diejenigen Teile mit den zugeordneten Bezugszeichen versehen sind, die im Zusammenhang mit der entsprechenden Funktionsbeschreibung von Bedeutung sind. Der Aufbau und die Funktionsweise dieser Heftköpfe 7, 7' ist im übrigen in der Schweizer Patentanmeldung Nr. 01 963/89 ausführlicher beschrieben.

Der in den Figuren 13 und 14 in seiner in der Fig. 10 gezeigten Ausgangs- oder Ruhestellung dargestellte Heftkopf 7' besitzt einen am Querträger 40 (Figuren 10 bis 12) befestigten Tragteil 90, der zwei in einem Abstand voneinander angeordnete, zueinander parallele seitliche Lagerteile 90a, 90b aufweist (s. insbesondere Fig. 14). In den Lagerteilen 90a, 90b des Tragteiles 90 ist je eine Lagerhülse 91, 92 frei drehbar gelagert. Durch die Lagerhülsen 91, 92 hindurch verläuft die Welle 59, welche bezüglich den Lagerhülsen 91, 92 frei drehbar ist (Fig. 14). Die Schwenkachse der Welle 59 ist in der Fig. 14 strichpunktiert dargestellt und mit 59a bezeichnet. Zwischen den beiden Lagerteilen 90a, 90b sind die beiden zueinander parallel verlaufenden Stempelarme 93, 94 eines Stempels 95, die mit den betreffenden Lagerhülsen 91, 92 einstückig ausgebildet sind, angeordnet. Die beiden Stempelarme 93, 94 sind durch einen Steg 96 miteinander verbunden (Fig. 13). Am freien Ende weist jeder Stempelarm 93, 94 eine Mitnehmernase 97 auf, an der ein gerader, von der Drahtabschnittspendeeinheit 11 übernommener Drahtabschnitt 98 anliegt, der auf nicht näher dargestellte Weise, z.B. durch Magnetkraft, am Stempel 95 gehalten ist.

Die Stempelarme 93, 94 weisen auf ihrer Innenseite gegeneinander offene, sich in radialer Richtung über die gesamte Länge der Stempelarme 93, 94 erstreckende Nuten 99, 100 auf. Letztere sind am einen Ende im Bereich des Drantabschnittes 98 offen. Zwischen den Stempelarmen 93, 94 ist ein Stössel 101 angeordnet, der mittels seines Stösselkopfes 102 in Führungen im Stempel 95 in radialer Richtung verschiebbar geführt ist (Fig. 14). Der Stösselkopf 102 ist mit einem Betätigungsteil 103 verbunden, an welchem eine Zahnstange 104 ausgebildet ist. Die Zahnstange 104 verläuft parallel zur Längserstreckung der Stempelarme 93, 94 und kämmt mit einem drehfest auf der Welle 59 sitzenden, zwischen den beiden Lagerhülsen 91, 92 angeordneten Ritzel 105. In Verlängerung der Zahnstange 104, in Richtung gegen den Stösselkopf 102, ist am Stössel 101 ein Führungsbolzen 106 vorgesehen, welcher beidseits über den Stössel 101 vorsteht und in je eine von zwei identischen Steuerkulissen 107, 108, die in den Lagerteilen 90a, 90b des Tragteiles 90 ausgebildet sind, eingreift. Die Steuerkulissen 107, 108 weisen einen ersten, zur Welle 59 koaxialen Abschnitt 108' (Fig. 13) auf, der sich etwa über einen Winkel von 180° erstreckt. Dieser Abschnitt 108' geht anschliesend in einen geradlinigen, sich nach unten erstreckenden und sich von der Welle entfernenden Abschnitt 108'' über, der parallel zu den Nuten 99, 100 des sich in seiner Klammersetzstellung befindenden Stempels 95 verläuft (vgl. Fig. 16).

Auf der Welle 59 sind ausserhalb der beiden Lagerteile 90a, 90b zwei Schwenkhebel 109, 110 frei schwenkbar gelagert. Im Bereich ihrer freien Enden sind die beiden Schwenkhebel 109, 110 durch ein Klammerführungsglied 111 miteinander verbunden. Letzteres weist eine über die beiden Schwenkhebel 109, 110 vorstehende Klammerführungsnase 112 auf. Auf der der Klammerführungsnase 112 abgewandten Seite ist am Klammerführungsglied 111 eine Biegekulisse 113 (Matrize) angeformt. Die Biegekulisse 113 und das Klammerführungsglied 111 weisen parallel zueinander verlaufende Ausnehmungen 114, 115 auf (Fig. 14), in welche beim Verschwenken des Stempels 95 von der Ruhe- in die Klammersetzstellung die Endbereiche der beiden Stempelarme 93, 94 zu liegen kommen. Im Bereich der Klammerführungsnase 112 verjüngt sich das Klammerführungsglied 111 gegen aussen keilförmig. Die Keilfläche ist mit 112' bezeichnet. Am einen Lagerteil 90b des Tragteiles 90 ist eine Blattfeder 116 befestigt, welche auf den einen Schwenkhebel 110 einwirkt und die beiden Schwenkhebel 109, 110 zusammen mit dem Klammerführungsglied 111 und der Biegekulisse 113 im Gegenuhrzeigersinn gegen den Tragteil 90 drückt.

In den Figuren 13 und 14 befindet sich der Stempel 95 wie bereits erwähnt in seiner Ruhestellung. In der Fig. 15 ist der Stempel 95 bezüglich seiner Ruhestellung im Gegenuhrzeigersinn um 90° verschwenkt dargestellt, während er sich in der Darstellung gemäss den Figuren 16 und 17 in der Klammersetzstellung 95' befindet (nach einer Verschwenkung um 180°). Der Stössel 101 ist in der Fig. 17 im Bereich seiner unteren Endlage gezeigt, in welcher eine aus dem geraden Drahtabschnitt 98 gebogene Klammer 98' aus dem Stempel 95 ausgestossen und in das zu heftende Druckereierzeugnis eingedrückt wird.

Im folgenden wird nun die Funktionsweise des Heftkopfes 7' erläutert.

Der Stempel 95 übernimmt in seiner in den Fig. 13 und 14 dargestellten Ruhestellung von der Drahtabschnittspendeeinheit 11 einen geraden Drahtabschnitt 98. Zum Biegen der Klammer aus diesem Drahtabschnitt 98 wird die Welle 59 wie anhand der Figuren 10 bis 12 erläutert im Gegenuhrzeigersinn verdreht. Solange sich der Führungsbolzen 106 innerhalb des Abschnittes 108' der Steuerkulissen 107, 108 befindet, kann sich der Stössel 101 nicht in radialer Richtung bewegen. Der Stempel 95 ist über den Stössel 101 mit der Welle 59 gekuppelt und wird somit mitgedreht. Nach einer 90°-Drehung im Gegenuhrzeigersinn gelangt der Stempel 95 in die in der Fig. 15 gezeigte Stellung, in welcher der Drahtabschnitt 98 auf die Biegekulisse 113 aufzulaufen beginnt. Im Zuge der Weiterdrehung des Stempels 95 wird der Drahtabschnitt 98 durch die Biegekulisse 113 zu einer U-förmigen Klammer 98' gebogen, deren Schenkel in den Nuten 99, 100 der Stempelarme 93, 94 geführt sind. Sobald der Stempel 95 nach einer Drehung von 180° die in der Fig. 16 gezeigte Klammersetzstellung 95' erreicht hat, wird die Drehverbindung zwischen der Welle 59 und dem Stempel 95 aufgehoben, da der Führungsbolzen 106 nun in den parallel zum Stempel 95 verlaufenden Abschnitt 108'' der Steuerkulissen 107, 108 einzulaufen beginnt. Beim Weiterdrehen der Welle 59 im Gegenuhrzeigersinn wird nun der Führungsbolzen 106 entlang dieses Abschnittes 108'' der Steuerkulissen 107, 108 geführt, was dazu führt, dass sich das Ritzel 105 an der Zahnstange 104 abwälzt, was eine in radialer Richtung nach aussen gerichtete Bewegung des Stössels 101 zur Folge hat. Dabei kommt der Stössel 102 an der Klammer 98' zur Anlage und stösst diese in radialer Richtung aus dem Stempel 95. Der Stösselkopf 102 kommt dabei an der Keilfläche 112' der Klammerführungsnase 112 zur Anlage und schwenkt das Klammerführungsglied 111 zusammen mit den Schwenkhebeln 109, 110 entgegen der Kraft der Blattfeder 116 im Uhrzeigersinn aus dem Bereich des Stössels 101 weg. Während des Ausstossens der Klammer 98' aus dem Stempel 95 werden die Schenkel der Klammer 98' von der Klammerführungsnase 112 in den Nuten 99, 100 der Stempelarme 93, 94 gehalten, so dass die Klammer 98' während des gesamten Ausstossvorganges geführt ist.

Die ausgestossene Klammer 98' wird wie bereits früher erwähnt durch das zu heftende Druckereierzeugnis hindurch gegen die Gegenauflagen gedrückt, welche ein Umbiegen der Klammerschenkel bewirken.

Die Rückstellung des Stempels 95 erfolgt durch ein Zurückdrehen der Welle 59 im Uhrzeigersinn, das wie anhand der Figuren 10 bis 12 beschrieben erfolgt. Das Klammerführungsglied 111 wird durch die Blattfeder 116 in die in den Figuren 13 und 14 gezeigte Ruhelage zurückverschwenkt, sobald der Stössel 101 im Zuge der Rückstellung des Stempels 95 in radialer Richtung nach innen bewegt worden ist.

Es versteht sich, dass bei den Ausführungsbeispielen gemäss den Figuren 1 bis 9 auch Heftköpfe verwendet werden können, die anders als wie anhand der Figuren 10 bis 17 beschrieben ausgebildet sind.

## Patentansprüche

1. Vorrichtung zum Drahtheften von mehrteiligen Druckereierzeugnissen, insbesondere Zeitungen, Zeitschriften, Broschüren und dergleichen, mit einer Förderanordnung (6) zum Fördern der zu heftenden Druckereierzeugnisse (4) entlang einer Bewegungsbahn (3) durch einen Heftbereich (Z) hindurch, wenigstens einer Heftkopfanordnung (1), bestehend aus einer Anzahl von Heftköpfen (7) zum Setzen von Drahtklammern (98'), die im wesentlichen mit der Bewegungsgeschwindigkeit der Druckereierzeugnisse (4) entlang einer geschlossenen Umlaufbahn (U) umlaufen und in Umlaufrichtung (B) in einem Abstand hintereinander angeordnet sind, wobei die Umlaufbahn (U) im Heftbereich (Z) entlang eines Abschnittes im wesentlichen parallel zur Bewegungsbahn (3) der Druckereierzeugnisse (4) verläuft, wenigstens einer Klammerschliessanordnung (2), bestehend aus einer Anzahl von im Heftbereich (Z) mit den Heftköpfen (7) zusammenzuwirken bestimmten, mit einer Schliessanordnung zum Schliessen der gesetzten Drahtklammern (98') versehenen Gegenauflagen (12), die synchron mit den Heftköpfen (7) ebenfalls entlang einer geschlossenen Umlaufbahn (V) umlaufen, die im Heftbereich (Z) entlang eines Abschnittes, der bezüglich der Bewegungsbahn (3) der Druckereierzeugnisse (4) der Umlaufbahn (U) der Heftköpfe (7) gegenüberliegt, im wesentlichen parallel zur Bewegungsbahn (3) der Druckereierzeugnisse (4) verläuft, und einer an der Umlaufbahn (U) der Heftköpfe (7) stationär angeordneten Drahtabschnittspendeeinheit (11), die an die vorbeilaufenden Heftköpfe (7) einen Drahtabschnitt (98) abgibt, dadurch gekennzeichnet, dass die Förderanordnung (6) die zu heftenden Druckereierzeugnisse (4) aneinanderhängend als mehrlagige Bahn (W) oder als Einzelprodukte flach entlang einer ebenen oder gekrümmten flächigen Bewegungsbahn (3) durch den Heftbereich (Z) hindurchführt, dass die Drahtabschnittspendeeinheit (11) die Drahtabschnitte (98) rechtwinklig zur Umlaufrichtung (B) der Heftköpfe (7) verlaufend abgibt und dass die Heftköpfe (7) die Drahtklammern (98') entlang von im wesentlichen rechtwinklig zur Förderrichtung (A) der Druckereierzeugnisse (4) verlaufenden, den späteren Falzlinien (16) entsprechenden Linien setzen.

2. Vorrichtung nach Anspruch 1, dadurch gekennzeichnet, dass die Drahtabschnittspendeeinheit (11) ausserhalb des Heftbereiches (Z) angeordnet ist.

3. Vorrichtung nach Anspruch 1, dadurch gekennzeichnet, dass die Heftkopfanordnung (1) von der Förderanordnung (6) getrennt ist.

4. Vorrichtung nach Anspruch 1, gekennzeichnet durch eine zweite Heftkopfanordnung (1') mit zugeordneter zweiter Klammerschliessanordnung (2'), die gegenüber der ersten Heftkopfanordnung (1) in einer im wesentlichen rechtwinklig zur Förderrichtung (A) der Druckereierzeugnisse (4) verlaufenden Richtung versetzt ist.

5. Vorrichtung nach Anspruch 1, dadurch gekennzeichnet, dass die Heftköpfe (7) an einem über Umlenkorgane (9, 10) geführten Zugorgan (8) befestigt sind, das im Heftbereich (Z) im wesentlichen parallel zur Bewegungsbahn (3) der Druckereierzeugnisse (4) geführt ist.

6. Vorrichtung nach Anspruch 5, dadurch gekennzeichnet, dass die Drahtabschnittspendeeinheit (11) auf der Innenseite der geschlossenen Umlaufbahn (U) der Heftköpfe (7) angeordnet ist.

7. Vorrichtung nach Anspruch 1, dadurch gekennzeichnet, dass die Heftköpfe (7) entlang einer kreisförmigen Umlaufbahn (U) umlaufen, innerhalb der die Umlaufbahn (V) der Gegenauflagen (12) verläuft.

8. Vorrichtung nach Anspruch 1 oder 5, dadurch gekennzeichnet, dass die Gegenauflagen (12) an einem über Umlenkorgane (14, 15) geführten Zugorgan (13) befestigt sind, das im Heftbereich (Z) im wesentlichen parallel zur Bewegungsbahn (3) der Druckereierzeugnisse (4) verläuft.

9. Vorrichtung nach einem der Ansprüche 1, 5 oder 7, dadurch gekennzeichnet, dass die Gegenauflagen (12) am Umfang einer umlaufenden Trommel (19) angeordnet sind, über die die Druckereierzeugnisse (4) entlang eines den Heftbereich (Z) einschliessenden Bereichs geführt sind.

10. Vorrichtung nach Anspruch 9, dadurch gekennzeichnet, dass die Heftköpfe (7) in Achsrichtung (19a) der Trommel (19) zwischen einer Arbeitsstellung und einer Rückzugsstellung hin- und herbewegbar gelagert sind.

11. Vorrichtung nach einem der Ansprüche 1, 5 oder 7, dadurch gekennzeichnet, dass die Gegenauflagen (12) am Umfang des Sammelzylinders (32) der Falzauslage (28) einer Rotationsdruckmaschine angeordnet sind.

12. Vorrichtung nach Anspruch 11, dadurch gekennzeichnet, dass die Gegenauflagen (12) im Bereich der Falzmesser (35) angeordnet sind.

13. Vorrichtung nach Anspruch 1, gekennzeichnet durch eine gerade Drahtabschnitte (98) an die Heftköpfe (7) abgebende Drahtabschnittspendeeinheit (11) und Mittel zum U-förmigen Umbiegen dieser geraden Drahtabschnitte (98) während ihres Transportes zum Heftbereich (Z).

14. Vorrichtung nach einem oder mehreren der Ansprüche 1 bis 10, dadurch gekennzeichnet, dass die Vorrichtung dem Sammel- bzw. Falzzylinder (32) der Falzauslage (28) einer Rotationsdruckmaschine vorgeschaltet ist.

15. Vorrichtung nach einem oder mehreren der Ansprüche 1 bis 10, dadurch gekennzeichnet, dass die Vorrichtung zwischen dem Sammelzylinder (32) und der Falzeinrichtung (34) der Falzauslage (28) einer Rotationsdruckmaschine angeordnet ist.

## Claims

1. A device for stapling multipart printed products, in particular newspapers, periodicals, brochures and the like, with a conveyor assembly (6) for conveying the printed products (4) to be stapled along a movement path (3) through a stapling zone (Z); at least one stapler head assembly (1) consisting of a number of stapler heads (7) for setting the wire staples (98'), which circulate substantially at the displacement speed of the printed products (4) along a closed circulation path (U) and are arranged with an interspacing one after the other in the circulation direction (B), in which arrangement the circulation path (U) extends in the stapling zone (Z) along a section substantially parallel to the movement path (3) of the printed products (4); at least one staple closing assembly (2) consisting of a number of counter-bearing means (12) intended to cooperate with the stapler heads (7) in the stapling zone (Z) and provided with a closing assembly for closing the set wire staples (98'), which counter-bearing means circulate synchronously with the stapler heads (7) also along a closed circulation path (V), which in the stapling zone (Z) extends substantially parallel to the movement path (3) of the printed products (4) along a section that lies, relative to the movement path (3) of the printed products (4), on the opposite side to the circulation path (U) of the stapler heads (7); and a wire length dispensing unit (11) arranged in a stationary position along the circulation path (U) of the stapler heads (7), which unit delivers a wire length (98) to the passing stapler heads (7); characterized in that the conveyor assembly (6) passes the printed products (4) to be stapled in a contiguous mode as a multilayer web (W), or as individual products flat along a planar or curved areal movement path (3) through the stapling zone (Z); that the wire length dispensing unit (11) delivers the wire lengths (98) extending at right angles to the circulation direction (B) of the stapler heads (7); and that the stapler heads (7) set the wire staples (98') along lines extending substantially at right angles to the conveyance direction (A) of the printed products (4) and corresponding to the subsequent fold lines (16).

2. A device according to claim 1, characterized in that the wire length dispensing unit (11) is arranged outside the stapling zone (Z).

3. A device according to claim 1, characterized in that the stapler head assembly (1) is separate from the conveyor assembly (6).

4. A device according to claim 1, characterized by a second stapler head assembly (1') with an associated second staple closing assembly (2'), which is offset relative to the first stapler head assembly (1) in a direction extending substantially at right angles to the conveyance direction (A) of the printed products (4).

5. A device according to claim 1, characterized in that the stapler heads (7) are secured on a pull member (8) carried over deflecting elements (9, 10), which pull member is carried in the stapling zone (Z) substantially parallel to the movement path (3) of the printed products (4).

6. A device according to claim 5, characterized in that the wire length dispensing unit (11) is arranged on the inner side of the closed circulation path (U) of the stapler heads (7).

7. A device according to claim 1, characterized in that the stapler heads (7) rotate along a circular circulation path (U) within which there extends the circulation path (V) of the counter-bearing means (12).

8. A device according to claim 1 or 2, characterized in that the counter-bearing means (12) are secured on a pull member (13) carried over deflecting elements (14, 15), which extends in the stapling zone (Z) substantially parallel to the movement path (3) of the printed products (4).

9. A device according to one of claims 1, 5 or 7, characterized in that the counter-bearing means (12) are arranged on the circumference of a rotating drum (19) by means of which the printed products (4) are carried along a zone including the stapling zone (Z).

10. A device according to claim 9, characterized in that the stapler heads (7) are mounted for a reciprocating movement in the axial direction (19a) of the drum (19) between a working position and a retracted position.

11. A device according to one of claims 1, 5, or 7, characterized in that the counter-bearing means (12) are arranged on the circumference of a collecting cylinder (32) of the folding assembly (28) of a rotary printing press.

12. A device according to claim 11, characterized in that the counter-bearing means (12) are arranged in the zone of the folding blades (35).

13. A device according to claim 1, characterized by a wire length dispensing unit (11) delivering straight wire lengths (98) to the stapler heads (7), and means for bending these straight wire lengths (98) into a U-shape during their conveyance to the stapling zone (Z).

14. A device according to one or more of claims 1 to 10, characterized in that the device is disposed ahead of the collecting cylinder or folding cylinder (32) of the folding assembly (28) of a rotary printing press.

15. A device according to one or more of claims 1 to 10, characterized in that the device is arranged between the collecting cylinder (32) and the folding device (34) of the folding assembly (28) of a rotary printing press.

## Revendications

1. Dispositif pour brocher avec un fil métallique des produits d'imprimerie en plusieurs parties, en particulier des journaux, des magazines, des brochures et produits semblables, avec une structure d'acheminement (6) pour transporter les produits d'imprimerie devant être brochés (4) le long d'une voie de déplacement (3) au travers d'une zone de brochage (Z), avec au moins un ensemble de têtes de piquage (1) comportant une pluralité de telles têtes (7) pour poser des agrafes en fil métallique (98'), qui se meuvent essentiellement à la vitesse de déplacement des produits d'imprimerie (4) tout le long d'un circuit fermé (U) et qui sont disposées dans la direction de déplacement (B) à distance l'une derrière l'autre, le circuit fermé (U) passant dans la zone de brochage (Z) selon un segment essentiellement parallèle à la voie de déplacement (3) des produits d'imprimerie (4), avec au moins une structure de fermeture des agrafes (2), se composant d'une pluralité de contre-appuis (12) munis d'un organe pour fermer les agrafes de fil métallique (98') mises en place et destinées à coopérer avec les têtes de piquage (7) dans la zone de brochage (Z), lesquels contre-appuis se déplacent en synchronisme avec ces têtes de piquage (7) également le long d'un circuit fermé (V) lequel passe dans la zone de brochage (Z) selon un segment qui se trouve en face du circuit (U) des têtes de piquage (7) par rapport à la voie de déplacement (3) des produits d'imprimerie (4), et avec une unité distributrice de segments de fils métalliques (11) fixée sur le circuit fermé (U) des têtes de piquage (7), laquelle unité délivre un segment de fil métallique (98) aux têtes de piquage passant devant, caractérisé en ce que la structure d'acheminement (6) amène les produits d'imprimerie devant être brochés (4) liés les uns aux autres sous forme d'une bande à plusieurs épaisseurs (w) ou de produit individuel à plat selon la voie de déplacement (3), à grande surface, plane ou courbée, au travers de la zone de brochage (Z), en' ce que l'unité distributrice de segments de fils métalliques (11) délivre au passage les segments de fil métallique (98) à angle droit par rapport à la direction de déplacement (B) des têtes de piquage (7) et en ce que ces têtes de piquage (7) placent les agrafes en fils métalliques (98') le long de lignes essentiellement à angle droit par rapport à la direction d'acheminement (A) des produits d'imprimerie (4) et correspondant aux lignes de pliage (16) ultérieures.

2. Dispositif selon la revendication 1, caractérisé en ce que l'unité distributrice de segments de fils métalliques (11) est placée en dehors de la zone de brochage (Z).

3. Dispositif selon la revendication 1, caractérisé en ce que l'ensemble des têtes de piquage (1) est séparé de la structure d'acheminement (6).

4. Dispositif selon la revendication 1, caractérisé par un deuxième ensemble de têtes de piquage (1'), avec une deuxième structure associée de fermeture des agrafes (2') décalée par rapport au premier ensemble de têtes de piquage (1), dans une direction essentiellement à angle droit par rapport à la direction d'acheminement (A) des produits d'imprimerie (4).

5. Dispositif selon la revendication 1, caractérisé en ce que les têtes de piquage (7) sont fixées à un organe de traction (8), qui passe sur des organes de renvoi (9, 10), et dans la zone de brochage (Z), essentiellement parallèle à la voie de déplacement (3) des produits d'imprimerie (4).

6. Dispositif selon la revendication 5, caractérisé en ce que l'unité distributrice de segments de fils métalliques (11) est placée sur le côté intérieur du circuit fermé (U) des têtes de piquage (7).

7. Dispositif selon la revendication 1, caractérisé en ce que les têtes de piquage (7) se déplacent selon un circuit en forme de cercle (U), dans lequel passe le circuit fermé (V) des contre-appuis (12).

8. Dispositif selon la revendication 1 ou 5, caractérisé en ce que les contre-appuis (12) sont fixés à un organe de traction (13), qui passe sur des organes de renvoi (14, 15), et dans la zone de brochage (Z), essentiellement parallèlement à la voie de déplacement (3) des produits d'imprimerie (4).

9. Dispositif selon l'une quelconque des revendications 1, 5 ou 7, caractérisé en ce que les contre-appuis (12) sont disposés sur la périphérie d'un tambour de circulation (19), sur lequel les produits d'imprimerie (4) passent le long d'une zone incluant la zone de brochage (Z).

10. Dispositif selon la revendication 9, caractérisé en ce que les têtes de piquage (7) sont montées de façon à pouvoir aller et venir dans la direction de l'axe (19a) du tambour (19), entre une position de travail et une position de retrait.

11. Dispositif selon l'une quelconque des revendications 1, 5 ou 7, caractérisé en ce que les contre-appuis (12) sont disposés sur la périphérie du cylindre d'assemblage (32) de l'installation de pliage (28) d'une presse rotative à imprimer.

12. Dispositif selon la revendication 11, caractérisé en ce que les contre-appuis (12) sont disposés dans la zone d'un organe de pliage (35).

13. Dispositif selon la revendication 1, caractérisé par une unité distributrice de segments de fils métalliques (11) délivrant des segments droits (98) aux têtes de piquage (7), et par des moyens pour recourber ces segments droits en forme de U (98), lors de leur transport vers la zone de brochage (Z).

14. Dispositif selon l'une ou plusieurs des revendications 1 à 10, caractérisé en ce qu'il est placé en amont du cylindre d'assemblage ou de pliage (32) de l'installation de pliage (28), d'une presse rotative à imprimer.

15. Dispositif selon l'une ou plusieurs des revendications 1 à 10, caractérisé en ce qu'il est disposé entre le cylindre d'assemblage (32) et l'organe de pliage (34) de l'installation de pliage (28) d'une presse rotative à imprimer.
